# EUROPÄISCHE PATENTSCHRIFT

(11) **EP 0 095 647 B1**
(45) Veröffentlichungstag und Bekanntmachung des Hinweises auf die Patenterteilung: **09.12.1987**
(21) Anmeldenummer: 83104825.1
(22) Anmeldetag: 17.05.1983
(51) Int. Cl.: B65H 7/14

(54) **Vorrichtung zur Überwachung des Bogentransports am Anleger von Druckmaschinen**
Device for controlling sheets fed to the feed table of a printing press
Dispositif pour commander le transport de feuilles sur la table de marge d'une machine à imprimer

(30) Priorität: 29.05.1982 DE 3220413
(43) Veröffentlichungstag der Anmeldung: 07.12.1983
(73) Patentinhaber: Heidelberger Druckmaschinen Aktiengesellschaft, D-69019 Heidelberg (DE)
(72) Erfinder: Rodi, Anton, D-6906 Leimen 3 (DE); Uhrig, Dieter, D-6930 Eberbach (DE); Krestyn, Karlheinz, D-6906 Leimen 3 (DE)
(74) Vertreter: Stoltenberg, Heinz-Herbert Baldo

## Beschreibung

Die Erfindung bezieht sich auf eine Vorrichtung zur Überwachung des Bogentransports am Anleger von Druckmaschinen mittels aus mindestens zwei Sensoren bestehender lichtelektrischer Messeinrichtung, die über dem Anlegetisch an einer quer zur Bogenbewegungsrichtung angeordneten Traverse angebracht ist.

Bei Druckmaschinen werden die zu bedruckenden Bogen von einem Bogenanleger, durch den die Bogen von einem Stapel entnommen werden, über einen mit Transportbändern ausgerüsteten Anlegetisch der Bogenanlage der Druckmaschine zugeführt. Einen einwandfreien Druck erzielt man nur dann, wenn die Bogen auf dem Anlegetisch vor der Übernahme durch die Greifer exakt an die Vordermarken und an den Anschlag der Seitenziehmarken zum Anliegen kommen. Diese Bogenanlage wird von Kontrolleinrichtungen, die aus Strahlungsquellen und auf die Strahlung ansprechenden Empfänger bestehen, überwacht (DD-PS 97 627). Die zu bedruckenden Bogen werden unter eine Lampe geführt und reflektieren das von dieser Lampe ausgesendete Licht zu einem lichtempfindlichen Empfänger. In diesem Fall wird die Bogenanlage als gut gemeldet und die Druckmaschine läuft ohne Unterbrechung weiter. Liegt jedoch ein Bogen nicht exakt an den Vordermarken oder Seitenziehmarken, so wird der Lichtstrahl nicht reflektiert, der Empfänger meldet «nicht gut» und der Bogenlauf wird unterbrochen. Ebenso wird durch diese Kontrolleinrichtungen ein Überschiessen der Bogen über die Vordermarken kontrolliert.

Ausserdem ist die Empfindlichkeitseinstellung solcher lichtelektrischen Messeinrichtungen mit nachgeordneten Auswerteschaltungen stark vom Absorptionsvermögen des zu verarbeitenden Materials abhängig. Bei dünnen Druckmaterialien, bei denen das Absorptionsvermögen sehr gering ist, führt die Erhöhung der Empfindlichkeit der lichtelektrischen Messeinrichtungen mit nachgeordneten Auswerteschaltungen zu einer verstärkten Störlichtempfindlichkeit, die dann Fehlmessungen verursacht.

Nachteilig ist bei diesen lichtelektrischen Messeinrichtungen, dass jeweils eine Strahlungsquelle und ein Empfänger benötigt werden, wobei entweder die Strahlungsquelle oder aber auch der Empfänger sich in der Ebene des Anlegetisches befindet. Ferner wirkt sich die nicht regelbare Empfindlichkeitseinstellung dieser lichtelektrischen Messeinrichtung nachteilig auf den Fortlauf des Druckprozesses aus.

Aus der DE-B 1 210 013 ist eine Kontrollvorrichtung zur Erkennung von Fehlbogen bekannt, bei der die fotoelektrischen Sensoren in verstellbare Vordermarken integriert sind.

Nachteilig bei dieser Vorrichtung ist die Bindung der fotoelektrischen Sensoren an die Vordermarke, da durch diese Massnahme der Messbereich der fotoelektrischen Sensoren bezüglich der gesamten Vorderkante des Ausrichtetisches eingeschränkt wird. Eine Messung im Wirkbereich des den bogenübernehmenden Greifers ist ausgeschlossen, da eine Positionierung des fotoelektrischen Sensors im Greiferbereich nicht möglich ist; weil sonst auch die Vordermarke in den Wirkbereich des Greifers gelangen würde und eine Kollision die unausweichliche Folge wäre. Ein Verzicht auf diesen Messbereich würde ferner dazu führen, dass eine umgeschlagene, hochstehende Ecke eines Bogens nicht erkannt würde. Der den Bogen übernehmen wollende Greifer, der nur eine unwesentlich grössere Greiferöffnung aufweist, als die Papierdicke ist, würde gegen die Ecke schlagen und die Lage des zuvor ausgerichteten und bereits freigegebenen Bogens verändern. Der nicht mehr ausgerichtete Bogen würde nun als Schrägbogen in die Maschine einlaufen und diese verstopfen oder das sehr empfindliche Gummituch zerstören.

Aus der DE-A 2 202 851 ist eine Vorrichtung zur Kontrolle der Bogenlage an der Vordermarke bekannt. Bei dieser Vorrichtung besteht eine feste Zuordnung des Messbereiches zur Vordermarke. Eine Messung des Bogens zwischen zwei Vordermarken ist daher nicht möglich. Bei einer üblichen Verwendung von unterschiedlichen Bogenformaten tritt der Nachteil auf, dass eine Messung der Bogenecke, sofern sich diese zwischen zwei Vordermarken befindet, nicht erkannt wird. Da die fest angeordneten und justierten Vordermarken nicht jeweils auf das Bogenformat eingestellt werden können.

Der gemeinsame Nachteil bei den in der DE-A 2 202 851 und in der DE-B 1 210013 dargestellten Vorrichtungen ist in der unmittelbaren Zuordnung des Messbereiches zur Vordermarke bzw. zur Vorderkante des Ausrichtetisches zu sehen. Bei einem auftretenden Fehler besteht kaum Zeit, entsprechende Gegenmassnahmen, wie beispielsweise Abschalten oder Umschalten der Maschine, zu treffen. Vielfach bleibt nicht einmal genügend Zeit für eine kosten- bzw. materialaufwendige Vollbremsung der Maschine. Es besteht daher das allgemeine Bestreben, Möglichkeiten zu schaffen, die es erlauben, bei einer Fehlererkennung schneller oder vor allem auch früher reagieren zu können.

Die Erfindung bezweckt eine einfache Lösung für die Überwachung des Bogentransports an jeder beliebigen Stelle des Anlegetisches.

Der Erfindung liegt die Aufgabe zugrunde, Unregelmässigkeiten in der Bogenzuführung bei Druckmaschinen, z.B. Schrägbogen, Fehlbogen und umgeschlagene Ecken zu erkennen, um beispielsweise eine Unterbrechung der Bogenzufuhr zu veranlassen und die Bogenübernahme bei einer Fehlermeldung zu stoppen, um eine Beschädigung des Gummituches zu verhindern.

Erfindungsgemäss wird dies dadurch gelöst, dass die Sensoren stufenlos in der Längsrichtung der Traverse verstellbar sind, und dass der Ansprechbereich der Sensoren einerseits innerhalb der Transportstrecke, festgelegt durch das den Bogen über den Anlegetisch fördernde Transportmittel, und andererseits nicht in dem den Bogen von dem Anlegetisch übernehmenden Angriffsbereich des Greifers liegt.

Eine Ausgestaltung der Erfindung biete die Möglichkeit, die fotoelektrischen Sensoren auf den Reflexionsgrad des verwendeten Bedruckstoffes einzustellen.

Die fotoelektrischen Sensoren sind ebenfalls vorteilhafterweise auf den Reflexionsgrad der Oberfläche des Anlegetisches einstellbar, wodurch sich eine Aussparung des Anlegetisches oder eine Veränderung der Oberfläche des Anlegetisches durch beispielsweise Reflexfolien (Stolperkantenbildung, Abrieb) auch in Hinblick auf einen möglichen nachträglichen Einbau der Überwachungsvorrichtung, erübrigt. Eine bevorzugte Ausgestaltung der Erfindung besteht darin, dass die fotoelektrischen Sensoren mit einer Steuereinrichtung derart gekoppelt sind, dass mit Hilfe eines Abfrageschalters eventuell defekte oder verschmutzte Sensoren erkannt werden, und zudem bei eventuell auftretenden Störungen die Maschinensteuerung beeinflusst wird.

In vorteilhafter Weise wird der ordnungsgemässe Transport oder auch Störungen durch ein Anzeigefeld angezeigt und bei eventuellen Störungen wird die Maschinensteuerung beeinflusst. Eine Ausführung der Erfindung wird anhand der Zeichnungen erläutert. Es zeigen:
Figur 1: Einzelbogenanleger bei Druckmaschinen mit fotoelektrischen Sensoren,
Figur 2: Anordnung der Ecken- und Vorderkantenkontrolle auf dem Anlegetisch und Situation des Bogens zum Zeitpunkt a,
Figur 3: Abfragescheibe in Stellung a,
Figur 4: Anordnung der Ecken- und Vorderkantenkontrolle auf dem Anlegetisch und Situation des Bogens zum Zeitpunkt b,
Figur 5: Abfragescheibe in Stellung b,
Figur 6: Anzeigefeld.

Der in Figur 1 dargestellte Einzelbogenanleger weist einen Druckzylinder 1, einen Greifer 3 und einen Gummituchzylinder 2 auf. Ausserdem ist ein Anlegetisch 4 mit Zuführgreifern 7 und ein vom Zuführgreifer 7 erfasster Bogen 5 dargestellt. Über dem Anlegetisch 4 sind zwei fotoelektrische Sensoren 9 an einer nicht näher dargestellten Traverse befestigt. Zusätzlich gehören noch eine Saugstange 8 über dem Stapel 6 zu dem abgebildeten Einzelbogenanleger.

In Figur 2 liegt ein Bogen 5 so auf dem Anlegetisch 4, dass er sich noch nicht im Ansprechbereich der fotoelektrischen Sensoren 9 befindet. Die fotoelektrischen Sensoren 9 sind so angeordnet, dass sie beim Bogeneinlauf in der Lage sind, jeweils einen äusseren seitlichen Rand des Bogens 5 abzutasten.

Zu diesem Zeitpunkt befindet sich die mit der Druckmaschine mechanisch gekoppelte Abfragescheibe 10 in einer Stellung zum Abfrageschalter 11, die mit a gekennzeichnet ist, wie in Figur 3 dargestellt.

In Figur 4 ist ebenfalls der Anlegetisch 4 mit den fotoelektrischen Sensoren 9 und drei extrem dargestellten möglichen Lagen des Bogens 12, 13, 21 beim Bogeneinlauf. Der ordnungsgemäss zugeführte Bogen 13 befindet sich bereits im Ansprechbereich der fotoelektrischen Sensoren 9, und die Abfragescheibe 10 in einer Stellung zum Abfrageschalter 11, die mit b gekennzeichnet ist, wie in Figur 5 dargestellt.

In Figur 6 ist das Anzeigefeld 20 mit den einzelnen optischen Anzeigeelementen 14 bis 19 und die ihnen zugeordneten Leuchtsymbolen dargestellt, das für den Bediener gut einsehbar an der Bedienungsseite der Druckmaschine angebracht ist.

Gemäss Figur 1 erfasst beim Betrieb der Druckmaschine die Saugstange 8 den obersten Bogen 5 an der Vorderkante, trennt ihn vom Stapel 6 und übergibt ihn an die Zuführgreifer 7. Die Zuführgreifer 7 transportieren den Bogen 5 über den Anlegetisch 4 in Richtung der Greifer 3. Erst wenn die Hinterkante des Bogens 5 den Stapel 6 verlassen hat, kann der nächste Bogen angesaugt werden. Die vom Zuführgreifer 7 geführten Bogen 5 werden von den Greifern 3 dem Druckzylinder 1 übergeben.

Bevor jedoch der Bogen 5 von den Greifern 3 übernommen wird, soll dessen richtige Lage mit Hilfe der fotoelektrischen Sensoren 9 und einer Steuereinrichtung kontrolliert werden. Der Bogen 5, wie in Figur 2 dargestellt, befindet sich, wenn die Abfragescheibe 10, die mit der Drehbewegung der Druckmaschine synchronisiert ist, Stellung a einnimmt, noch nicht im Ansprechbereich der fotoelektrischen Sensoren 9.

Zu diesem Zeitpunkt wird geprüft, ob sich ein Bogen 5 im Ansprechbereich der fotoelektrischen Sensoren 9 befindet. Wird dabei ein Bogen 5 an mindestens einem der fotoelektrischen Sensoren 9 erkannt, dann leuchtet als Fehlermeldung «Früh-Bogen» das optische Anzeigeelement 14 auf, und es wird eine Übergabe des Bogens 5 an die Greifer 3 verhindert. Die gleiche Fehlermeldung und die Verhinderung der Bogenübergabe erfolgt bei fehlerhafter Einstellung der fotoelektrischen Sensoren 9 oder Verschmutzung derselben.

Während der Bogen 5 im Zuführgreifer 7 auf dem Anlegetisch 4 weitergeführt wurde, erreicht die mit der Drehbewegung der Druckmaschine synchronisierte Abfragescheibe 10 die Stellung b, wie in Figur 5 dargestellt.

Zu diesem Zeitpunkt b wird geprüft, ob sich ein Bogen im Ansprechbereich der fotoelektrischen Sensoren 9 befindet. Wird dabei erkannt, dass sich im Ansprechbereich eines fotoelektrischen Sensors 9 kein Bogen 5 befindet, dann leuchtet als Fehlermeldung «Schrägbogen» das optische Anzeigeelement 17 auf und eine Bogenübergabe findet nicht statt. Wird zum Zeitpunkt b erkannt, dass sich kein Bogen im Ansprechbereich beider fotoelektrischen Sensoren 9 befindet, leuchtet als Fehlermeldung «Fehlbogen» das optische Anzeigeelement 18 auf und eine Bogenübergabe wird verhindert.

Befindet sich jedoch zum Zeitpunkt a kein Bogen im Ansprechbereich eines fotoelektrischen Sensors 9 und zum Zeitpunkt b im Ansprechbereich beider fotoelektrischen Sensoren 9 ein Bogen, dann leuchtet als Meldung «Gut-Bogen» die optischen Anzeigeelemente 15, 16 auf und eine Bogenübergabe wird gestattet.

Bei der oben beschriebenen Fehlermeldung "Früh-Bogen» 14 und _{"}Schrägbogen_{"} 17 kann mit Hilfe der optischen Anzeigeelemente 15, 16 dem jeweiligen Rand des Bogens, bei dem der Fehler aufgetreten ist, der Fehler zugeordnet werden. Jeweils das nicht leuchtende Anzeigeelement weist auf die entsprechende Fehlerseite hin.

Das optische Anzeigeelement 19 des Anzeigefeldes 20 gibt den jeweiligen Signalzustand des Abfrageschalters 11 an. Diese Anzeige dient zur Funktionskontrolle des Abfrageschalters 11 und zur synchronen Einstellung der Abfragezeitpunkte a bzw. b, bei denen jeweils ein Signalzustandswechsel erfolgt.

Die Einstellung der fotoelektrischen Sensoren 9 wird dadurch vorgenommen, indem die fotoelektrischen Sensoren 9 auf einer nicht abgebildeten Traverse parallel zur Vorderkante des Papiers über dem Anlegetisch 4 in eine Position gebracht werden, bei der sich der Abtastpunkt der fotoelektrischen Sensoren 9 ungefähr 1 cm innerhalb des Bogenformats befindet. Die Abtastempfindlichkeit der fotoelektrischen Sensoren 9 wird durch Verändern des Ansprechschwellwertes auf den Reflexionsgrad der Oberfläche des Anlegtisches 4 so eingestellt, dass der Anlegetisch 4 als Reflexfläche sicher erkannt wird. Jeder in den Ansprechbereich des fotoelektrischen Sensors 9 geführte Bogen verändert den Reflexionsgrad in der Weise, dass eine Unterschreitung des Ansprechschwellwertes ein dementsprechendes logisches Signal zur Folge hat.

Diese erfindungsgemässe Vorrichtung gewährleistet eine Eckenvorderkantenkontrolle nicht nur bei obenbeschriebenen Einzelbogenanlegern, sondern auch in Bereichen bei Schuppenanlegern, an denen zumindest die Bogenvorderkante vereinzelt abgetastet werden kann.

## Patentansprüche

1. Vorrichtung zur Überwachung des Bogentransportes am Anleger von Druckmaschinen mittels aus mindestens zwei Sensoren (9) bestehender lichtelektrischer Messeinrichtung, die über dem Anlegetisch (4) an einer quer zur Bogenbewegungsrichtung angeordneten Traverse angebracht ist, dadurch gekennzeichnet, dass die Sensoren stufenlos in der Längsrichtung der Traverse verstellbar sind, und dass der Ansprechbereich der Sensoren (9) einerseits innerhalb der Transportstrecke, festgelegt durch das den Bogen über den Anlegetisch (4) fördernde Transportmittel (7), und andererseits nicht in dem den Bogen von dem Anlegetisch (4) übernehmenden Angriffsbereich des Greifers (3) liegt.

2. Vorrichtung nach Anspruch 1, dadurch gekennzeichnet, dass die fotoelektrischen Sensoren (9) so ausgebildet sind, dass sie auf den Reflexionsgrad der Oberfläche des Anlegetisches (4) einstellbar sind.

3. Vorrichtung nach einem der vorherigen Ansprüche, dadurch gekennzeichnet, dass die fotoelektrischen Sensoren (9) mit einer Steuereinrichtung derart gekoppelt sind, dass mit Hilfe eines Abfrageschalters (11) eventuell defekte oder verschmutzte Sensoren erkannt werden.

4. Vorrichtung nach einem der vorherigen Ansprüche, dadurch gekennzeichnet, dass die Steuereinrichtung derart ausgebildet ist, dass bei auftretenden Störungen die Maschinensteuerung beeinflusst und durch ein Anzeigefeld (20) der ordnungsgemässe Transport und/oder Störungen entsprechend angezeigt werden.

## Claims

1. Device for monitoring the sheet feed at the feeder of printing presses by means of a light- electrical measuring equipment consisting of at least two sensors (9), which is fitted above the feed table (4) to a cross bar arranged at right angles to the direction of movement of the sheets, characterised by the fact that the sensors can be adjusted steplessly in the longitudinal direction of the cross bar, and that the response range of the sensors (9) is on the one hand within the feed section, determined by the means (7) of feeding the sheets across the feed table (4), and on the other hand is not within the working area of the gripper (3) which picks up the sheets from the feed table (4).

2. Device in accordance with Claim 1, characterised by the fact that the photoelectric sensors (9) are designed in such a way that they can be adjusted to the degree of reflection of the surface of the feed table (4).

3. Device in accordance with one of the preceding claims, characterised by the fact that the photoelectric sensors (9) are coupled to a control system in such a way that it is possible to detect faulty or dirty sensors by means of a sampler switch (11).

4. Device in accordance with one of the preceding claims characterised by the fact that the control system is designed in such a way that the machine control is influenced in the event that a fault occurs and that a display panel (20) provides an appropriate indication of proper sheet feed and/or faults.

## Revendications

1. Dispositif pour le contrôle du transport des feuilles sur le margeur d'une machine à imprimer à l'aide d'un dispositif de mesure photoélectrique formé d'au moins deux détecteurs (9) et fixé sur une traverse disposée au-dessus de la table de marge (4) perpendiculairement au sens de déplacement des feuilles, caractérisé par le fait que, les détecteurs peuvent être déplacés de façon progressive dans le sens longitudinal le long de la traverse et que la zone de réponse des détecteurs (9) se trouve d'une part à l'intérieur de la zone de transport, fixée par le système de transport (7) entraînant la feuille sur la table de marge (4) et d'autre part à l'extérieur de la zone de prise des pinces (3) qui reprennent la feuille sur la table de marge (4).

2. Dispositif selon la revendication 1, caractérisée par le fait que, les détecteurs photoélectriques (9) sont conçus de telle sorte que leur réponse puisse être réglée sur le taux de réflexion de la table de marge.

3. Dispositif selon l'une des revendications précédentes caractérisée par le fait que, les détecteurs photoélectriques (9) sont couplés avec un dispositif de commande de telle sorte qu'à l'aide d'un commutateur de contrôle (11) il soit possible de détecter le cas échéant des détecteurs défectueux ou encrassés.

4. Dispositif selon l'une des revendications précédentes, caractérisé par le fait que, le dispositif de commande est conçu pour qu'en cas de dérangement il agisse sur la commande de la machine et pour qu'il permette d'afficher sur un panneau d'affichage (20) selon le cas le transport correct des feuilles et/ou les dérangements et pannes.
